# EUROPÄISCHE PATENTSCHRIFT

(11) **EP 0 121 891 B1**
(45) Veröffentlichungstag und Bekanntmachung des Hinweises auf die Patenterteilung: **05.10.1988**
(21) Anmeldenummer: 84103649.4
(22) Anmeldetag: 03.04.1984
(51) Int. Cl.: B65D 85/672

(54) **Verpackungsschachtel als Aufbewahrungsbehälter für eine Folienbahn**
Package blank as a container for a sheet
Flan formant boîte d'emballage pour une feuille

(30) Priorität: 08.04.1983 DE 8310351 U
(43) Veröffentlichungstag der Anmeldung: 17.10.1984
(73) Patentinhaber: Meurer Druck & Carton GmbH, D-78315 Radolfzell (DE)
(72) Erfinder: Vossen, Franz, D-7760 Radolfzell (DE)
(74) Vertreter: Hiebsch, Gerhard F., Dipl.-Ing.

(56) Entgegenhaltungen:
- BE-A- 647 015
- US-A- 3 034 690
- US-A- 3 531 032
- US-A- 3 933 288
- US-A- 4 307 828

## Beschreibung

Die Erfindung betrifft einen Aufbewahrungsbehälter für eine Folienbahn nach dem Oberbegriff des Anspruches 1.

Verpackungsschachteln dieser Art mit an diese als gesondertes Teil angesetzten linearen Abreisskanten sind beispielsweise der US-A-3 034 690 oder US-A-3 531 032 zu entnehmen.

Auch die GB-A-1 282 045 offenbart eine quaderartige, längliche Verpackungsschachtel aus Karton zur Aufnahme einer Metallfolie, welche im Bereich einer gewellten Abreisskante getrennt zu werden vermag. Diese leicht gewellte Abreisskante verläuft als gerade Reisszone in der Mitte einer Seitenwandung der Verpackungsschachtel. Derartige Abreisskanten sind bei Metallfolien ausreichend wirksam, was im übrigen auch für sogenannte Korundleisten der DE-OS-2 927 195 zutrifft.

Es hat sich jedoch in der Praxis gezeigt, dass bei Verwendung von-zunehmend gewünschten - hochdehnfähigen Klarsichtfolien Abreisskanten der beschriebenen Ausführung völlig unzureichend bleiben; diese hochdehnbaren Folien verformen sich zwar über den genannten Wellen, was jedoch nicht den erwünschten Trennvorgang einleitet. Bisher ist es nicht gelungen, eine wirksame Abreisskante als integraler Bestandteil einer Verpackungsschachtel aus Karton zu schaffen, mit der auch hochdehnbare Folien problemlos zertrennt werden. Es sei in diesem Zusammenhang nur darauf hingewiesen, dass derartige Folien, über eine menschliche Hand gelegt, sich zu einem Handschuh verformen lassen, ohne dass es zu Einrissen kommt.

Angesichts dieser Gegebenheiten hat sich der Erfinder das Ziel gesetzt, einen Aufbewahrungsbehälter der eingangs erwähnten Art einfachen Zuschnitts so mit einer Abreisskante auszurüsten, dass auch hochdehnbare Folien ohne weiteres in üblicher Weise abschnittartig getrennt zu werden vermögen.

Zur Lösung dieser Aufgabe führt, dass der Verlauf der Abreisskante von einer Krümmungslinie als geometrischem Ort für die Spitze der Zähne bestimmt ist, deren Mittelpunkt etwa auf der Mittellinie der Schachtellängsmitte liegt, wobei die Spitzen der Zähne von einem Dreieck eines Öffnungswinkel von etwa 40° gebildet sind. Die Abreisskante ist also als in Zugrichtung gekrümmter Zahnrand ausgebildet; diese Krümmung erlaubt es, dass zuerst die den Folienkanten nahen Bereiche mit nur wenigen Zähnen in Berührung kommen, somit mit der gesamten Zugkraft nur ein kleiner Folienbereich beaufschlagt werden muss; sind die äusseren Zähne in Eingriff mit der Folie, gelangt diese erst im mittleren Bereich an weitere Zähne heran. Letztere weisen zur Lösung der vorstehenden Aufgabe eine bestimmte Gestalt auf.

Als weiterer wesentlicher Bestandteil der Erfindung ist anzusehen, dass die Mittellinien der dreieckartigen Zähne parallel zur Zugrichtung verlaufen; es läge nahe, jene Mittellinien lotrecht zu den Kammlinien anzuordnen, was jedoch zu unerwünschten Komponentenrichtungen führen würde. Es hat sich gezeigt, dass die voranstehend beschriebene Richtung der Mittellinie der dreieckartigen Zähne optimale Abreissbedingungen anbietet.

Zwar sind mehr oder minder gekrümmte Abreisskanten in Form einer wellenartig verlaufenden, an einen Kunststoffbehälter für Papier angeformten Leiste aus der BE-A-647 015 bekannt. Aber auch solche Klingen sind nicht geeignet, auch hochdehnfähige Folien in saubere Abschnitte zu trennen.

Im Rahmen der Erfindung liegt die Ausgestaltung, dass der Zahnrand zumindest zwei in Abstand zueinander verlaufende gekrümmte Kammlinien als geometrische Orte für Zahnspitzen aufweist, so dass also zumindest zwei gekrümmte sogenannte Angreifzonen entstehen, welche von jenen Zahnspitzen gebildet sind.

Durch die beiden - oder mehr - Kammlinien werden grössere und kürzere Zähne bestimmt, die miteinander im Wechsel angeordnet sind, wobei sich als besonders günstig erwiesen hat, die Spitzen dieser Zähne so anzuordnen, dass die Folie in Zugrichtung zuerst auf die Spitze eines grossen Zahnes, dann auf die Spitze des benachbarten grossen Zahnes trifft sowie erst dann die dazwischen liegende Spitze des kleinen Zahnes berührt. Dies erhöht die Wirkungsweise der erfindungsgemässen Verpackungsschachtel zum vom Erfinder gesehenen Zweck ganz erheblich.

Von weiterer Bedeutung ist, dass der Abstand zwischen der die Seitenwand begrenzenden Knicklinie einerseits sowie der die Abreisskante in Zugrichtung begrenzenden Sockellinie anderseits in deren Scheitelpunkt geringer ist als die halbe Höhe der Seitenwand; damit entfällt die von anderen Verpackungsschachteln her bekannte, bei Zug erfolgende Auslenkung des mittleren Wandbereiches an der Abreisskante. Diese zeitweilige Verformung führt bekanntlich häufig zu einem Einreissen der Seitenwand von der Abreisskante aus.

Bei einer anderen Ausführungsform der Abreisskante bestimmt dieser bis zur Seitenwandmitte oder darüber hinaus eine gerade Kammlinie, die zur Zugrichtung geneigt ist. Auch ist es möglich, einen derart geneigten, geraden Zahnrandabschnitt beispielsweise nahe der Seitenwandmitte in einen gekrümmten Teil übergehen zu lassen.

Im Rahmen der Erfindung liegt auch ein Aufbewahrungsbehälter der eingangs erwähnten Art, dessen die Abreisskante enthaltender Seitenwand ein Zuschnittstreifen zugeordnet ist, der durch wenigstens eine Sollreisslinie in eine Dekkellasche sowie einen Zugstreifen teilbar ausgebildet ist, wobei dieser Zugstreifen vor der Ingebrauchnahme des Aufbewahrungsbehälters, also vor dem ersten Zugriff zur Klarsichtfolie, an diesem - insbesondere an jener Seitenwand - festliegt. Dieser Zugstreifen wird durch eine kurze Zugbeanspruchung abgetrennt und gibt dann die Deckellasche frei, welche in bereits beschriebener Weise für die Ingebrauchnahme in das Schachtelinnere gesteckt wird und dann mit der

die Abreisskante enthaltenden Seitenwand einen Durchgangsschlitz für die Klarsichtfolie bildet.

Die Deckellasche kann erfindungsgemäss auch in einer anderen als der beschriebenen Art an der Verpackungsschachtel festgelegt sein; von erfindungswesentlicher Bedeutung bleibt, dass sie kürzer ist als jene die Abreisskante enthaltende Seitenwand, um zumindest bei maximalem Durchmesser eines von der Klarsichtfolie gebildeten Folienwickels diesem unter Druck auf den Dekkelstreifen der Verpackungsschachtel aufgelegt werden zu können.

Der freien Unterkante der kurzen Deckellasche kann eine dauerhafte Haftschicht zugeordnet sein, welche beim Niederdrücken der Deckellasche kurzzeitig an der Klarsichtfolie haftet und diese dank der Rückstellkräfte im Deckelstreifen bei dessen Rückformung so anhebt, dass ein Benutzer die Klarsichtfolie ergreifen und in Abreissposition bringen kann. Der Benutzer drückt also den Deckelstreifen der Verpackungsschachtel zum Schachtelinneren hin abwärts und lässt ihn kurzfristig wieder frei, um den beschriebenen Anhebeffekt zu erzielen. Hat er das freie Folienende ergriffen, drückt er den Deckelstreifen wieder abwärts und erzeugt so mit der freien Unterkante der Deckellasche ein Widerlager, welches das Abreissen der hochdehnbaren Klarsichtfolie wesentlich begünstigt.

Weitere Vorteile, Merkmale und Einzelheiten ergeben sich aus der nachfolgenden Beschreibung bevorzugter Ausführungsbeispiele der Erfindung sowie anhand der Zeichnung; diese zeigt in:
Fig. 1 die Draufsicht auf einen Zuschnitt für eine quaderartige Kartonschachtel;
Fig. 2 einen stark vergrösserten Ausschnitt aus Fig. 1;
Fig. 3 einen Teil einer aus dem Zuschnitt der Fig. 1 hergestellten Kartonschachtel in Schrägsicht mit einer in ihr vorgesehenen Klarsichtfolie;
Fig. 4 ein Detail zu einer weiteren Ausführungsform;
Fig. 5 eine der Fig. 1 entsprechende Darstellung des Zuschnitts für eine andere Kartonschachtel;
Fig. 6 eine Schrägsicht auf die Kartonschachtel zu Fig. 5 in geschlossener Lage;
Fig. 7 eine Schrägsicht auf einen vergrösserten Teil der Fig. 6;
Fig. 8 den in Fig. 7 gezeigten Teil während des Öffnungsvorganges;
Fig. 9 die Kartonschachtel nach dem Öffnen in Schrägsicht;
Fig. 10 einen vergrösserten, durch die in eine Arbeitsstellung überführte Kartonschachtel der Fig. 6 gelegten, schematischen Querschnitt etwa gemäss deren Linie X-XI während einer Ziehposition für die Klarsichtfolie;
Fig. 11 eine der Fig. 10 entsprechende Wiedergabe in Abreissposition für die Klarsichtfolie.

Der Zuschnitt für eine quaderförmige Kartonschachtel 1 - oder einer Schachtel aus einem entsprechenden Werkstoff - zur Aufnahme einer auf einen Papprohrkern 2 aufgewickelten hochdehnbaren Klarsichtfolie 3 besteht nach Fig. 1 aus einem Bodenstreifen 4 mit an dessen Kopfkanten 5 angrenzenden Stirnwänden 6 und unter Bildung von Längskanten 7 beidseits benachbarten Seitenwänden 8, 9.

Die beiden Seitenwände 8, 9 sind entlang ihrer -wie die Kopfkanten 5 von Knicklinien gebildeten - Kopfkanten 10 mit Knicklaschen 11 versehen. Zudem ist die eine Seitenwand 9 von einem Dekkelstreifen 12 und dieser von einer anhängenden Deckellasche 13 jeweils durch eine Knicklinie 14 bzw. 15 getrennt.

Die Zuschnittstreifen 8, 4, 9, 12 sind i.w. von gleicher Höhe h; die Länge der Deckellasche 13 bzw. von deren freien Laschenkante 16 ist in Fig. 1 um ein Mass 2 - n geringfügig kürzer als die Länge i der Zuschnittstreifen 8, 4, 9, 12, jenes Rücksprungmass n ist zwischen den Seitenkanten 17, 18 von Deckelstreifen 12 und Deckellasche 13 zu erkennen.

Die in Fig. 1 obenliegende Seitenwand 8 lässt einen teilkreisförmig um einen auf der Mittellinie M - sowie ausserhalb des Zeichnungsblattes - zu findenden Mittelpunkt gelegten Zahnrand 20 erkennen, welcher beidends von der Längskante 19 der Seitenwand 8 ausgeht und dessen Sockellinie S in jener Zuschnittlinie M ihren Scheitelpunkt Z besitzt; dessen Abstand e von der benachbarten, eine Knicklinie bildenden Längskante 7 beträgt beispielsweise ein Drittel der Streifenhöhe h.

Die Grössenverhältnisse werden deutlich, wenn man die Streifenhöhe h mit beispielsweise 45 mm und die Streifen länge i mit beispielsweise 305 mm annimmt.

Der in Fig. 2 vergrössert und schematisch wiedergegebene Zahnrand 20 wird zur Seitenwand 8 hin durch jene Sockellinie S begrenzt. In einem Radialabstand a davon verläuft eine erste Kammlinie Kᵢ, zu der im Radialabstand b eine zweite Kammlinie K₂ zu erkennen ist; diese Radialabstände a, b sind etwa gleich lang, die Radien der gekrümmten Linien S, K₁ und K₂ in Fig. 1, 5 mit rₛ, r₁ und r₂ angedeutet.

Die erste Kammlinie Kᵢ ist der geometrische Ort der Spitzen 21 kurzer Zähne 22 des Zahnrandes 20. Letztere wechseln mit grösseren Zähnen 24 ab, deren Spitzen 23 die Kammlinie K₂ bestimmen.

Die Spitzen 23 der grossen Zähne 24 gehören zu kleinen Dreiecken 25, von denen eines in der rechten Hälfte der Fig. 2 schraffiert hervorgehoben ist. Die Seitenkanten 26 des Dreiecks 25 schliessen einen Winkel w von 40° ein und reichen bis zu einer Linie 27, die in einem Abstand q von der Spitze 23 verläuft und von der ab Seitenkantenabschnitte 26ₐ einen gegenüber w grösseren Einschlusswinkel wᵢ von 60° bestimmen. Der Einschlusswinkel t der kurzen Zähne 22 beträgt 50°.

Die in Fig. 2 horizontal liegenden Abstände f zwischen den Spitzen 21, 23 benachbarter Zähne 22, 24 sind im gewählten Ausführungsbeispiel geringfügig grösser als der doppelte Abstand q am Dreieck 25. Der Abstand g zwischen zwei Spitzen 23 grosser Zähne 24 entspricht naheliegenderweise dem doppelten Abstand f.

Die Mittellinien N der grossen Zähne 24 sowie die Mittellinien Q der kurzen Zähne 22 verlaufen parallel zueinander und stehen i.w. senkrecht zu den Längskanten 7 und damit in Zugrichtung x für die Klarsichtfolie 3 hoher Dehnbarkeit.

Ist die Kartonschachtel 1 gemäss Fig. 3 hergestellt und die Klarsichtfolie 3 mit ihrem Zugende 39 über die Zahnkante 20 gelegt, so entsteht zwischen den beiden äusseren Zähnen 24ₑ in der Klarsichtfolie 3 eine in der Zeichnung strichpunktiert angedeutete Faltgerade 40, an der bei Zug in Richtung x die Klarsichtfolie 3 zuerst von den äusseren Zähnen 24ₑ geritzt wird und dann - jeweils beidseits der Symmetrielinie M - den folgenden Zahn 24 sowie anschliessend den äussersten Zahn 23 der Kammlinie K₁ berührt, der zwischen den erstgenannten beiden Zähnen 24 der Kammlinie K₂ liegt.

Bei der beschriebenen Vorgehensart erfolgt die Perforierung der Klarsichtfolie 3 stufenweise von deren Folienkanten 41 nach innen. Die Klarsichtfolie 3 ist dann völlig durchtrennt, wenn der dem Scheitelpunkt Z zugeordnete Zahn 24 in Tätigkeit getreten ist. Es wird deutlich, dass die beschriebene Lage der Mittellinien N, Q in der für den Abreissvorgang wesentlichen Zugrichtung x die Trennwirkung erheblich beeinflusst. Gleiches gilt für die Anordnung der Zahnspitzen 21, 23 wechselweise auf unterschiedlichen Kammlinien K₁ und K₂, deren Abstand b geringer ist als der Abstand f der Spitzen 21, 23 voneinander.

Fig. 4 verdeutlicht eine Ausführungsform mit einer geraden Kammlinie R, die mit der - dem Verlauf der weggefallenen Längskante der Seitenwand 8 folgenden - Linie 40 einen Neigungswinkel yvon etwa 12° einschliesst. Die durch die Dreiekke 25 bestimmten Spitzenbereiche sind zusätzlich mit einem Härter getränkt.

Beim Zuschnitt 32 der in Fig. 6 erkennbaren Kartonschachtel 31 schliesst an den Deckelstreifen 12 ein Zuschnittstreifen 33 an, der in einem Abstand c (z. B. 1/₃ h) zur Laschenkante 16 mit einer Sollreisslinie 34 ausgestattet ist. Diese endet an zwickelartigen Randeinschnitten 35 und teilt den Zuschnittstreifen 33 in eine - gegenüber Fig. 1 schmalere - Deckellasche 13_{;} sowie einen Zugstreifen 36 eben jener Breite c.

Wie vor allem Fig. 7-mit einer aus Gründen der Übersichtlichkeit stark überhöhten Kartonstärke p -erkennen lässt, ist über die Sollreisslinie 34 eine rechteckige Mehrschichtlasche 44 aus einem Doppelklebestreifen 45 und einem diesen abdeckenden Schutzstreifen 46 geklebt. Der Doppelklebestreifen 45 weist über der Sollreisslinie 34 einen Trennschnitt 47 auf, so dass beim Zug an dem sich verjüngenden Griffende 37 des punktweise auf die Seitenwand 8 gehefteten und somit davon lösbaren Zugstreifens 36 die Sollreisslinie 34 durchtrennt und mit dem Zugstreifen 36 der von jener Trennlinie 47 begrenzte Abschnitte 45ₐ des Doppelklebestreifens 45 samt Schutzstreifen 46 abgehoben wird (Fig. 8). An der Deckellasche 13 verbleibt dann ein schmaler, leicht klebender Haftstreifen 45ₕ.

Dank der kurzen Höhe h₁ von etwa ²/₃ h der Deckellasche 13; kann der Deckelstreifen 12 durch den angedeuteten Finger eines Benutzers auf den Folienwickel 3_{w} gedrückt-oder die Laschenunterkante 34₁ auf den Schachtelboden 4 aufgesetzt - und die dann am Haftstreifen 45ₕ hängende Klarsichtfolie 3 in die in Fig. 10 gezeigte Ziehposition angehoben werden. Dies ist vor allem dann vorteilhaft, wenn das Zugende 39 der Klarsichtfolie 3 nach längerer Ruhezeit in die Kartonschachtel 31 gekrochen ist.

Hat sich der Deckelstreifen 12 nach dem geschilderten Erfassen der Klarsichtfolie 3 und seiner Freigabe in die Ziehposition nach Fig. 10 zurückgestellt, kann der Benutzer das Zugende 39 ergreifen und in bereits erörterter Weise um den Zahnrand 20 legen. Dann wird der Deckelstreifen 12 wieder durch den Finger des Benutzers in die Abreissposition nach Fig. 11 überführt; es entsteht zwischen Zahnrand 20 und Unterkante 34_{;} von Deckellasche 13ⱼ eine gewisse Spannung, welche den Abreissvorgang begünstigt. Die Haftung der Klarsichtfolie 3 am Haftstreifen 45ₕ ist nicht so gross, dass dieser beim Abreissvorgang hinderlich sein könnte.

Bei einer anderen Ausführungsform der Kartonschachtel 31 nach Fig. 9 ist der Haftstreifen 45ₕ insgesamt auf der Deckellasche 13ⱼ verblieben, welche in Nachbarschaft jenes Haftstreifens 45ₕ eine streifenartige Anformung 50 aufweist, welche die Unterkante 34ⱼ anbietet. Naheliegenderweise ist bei dieser Ausführungsform der in Fig. 9 bereits entfernte Zugstreifen 36 entsprechend ausgestaltet.

## Patentansprüche

1. Aufbewahrungsbehälter für eine Folienbahn (3) in Form einer Verpackungsschachtel (1, 31) mit Boden (4), Rückwand (9), Deckel (12) und Seitenwand (8) sowie mit einer zwischen zwei Stirnwänden (6) verlaufenden, dreiecksförmig endende Zähne (24) aufweisenden Abreisskante (20) zum Zertrennen der über diese führbaren Folienbahn durch Zug am freien Folienende, wobei die Mittellinien (N) der Zähne (24) etwa lotrecht zur benachbarten Schachtelkante (7) verlaufen, dadurch gekennzeichnet, dass der Verlauf der Abreisskante (20) von einer Krümmungslinie (K₂) als geometrischem Ort für die Spitzen (23) der Zähne (24) bestimmt ist, deren Mittelpunkt etwa auf der Mittellinie (M) der Schachtellängsmitte liegt, und dass die Spitzen (23) der Zähne (24) von einem Dreieck (25) eines Öffnungswinkels (W) von etwa 40° gebildet ist.

2. Aufbewahrungsbehälter nach Anspruch 1, dadurch gekennzeichnet, dass die Basis (27) des Dreiecks (25) beidseits Knickstellen in den Seitenkanten (26) des Zahnes (24) bestimmt und der zwischen den folgenden Kantenabschnitten (26ₐ) entstehende Öffnungswinkel (W₁) etwa 60° misst.

3. Aufbewahrungsbehälter nach Anspruch 2, dadurch gekennzeichnet, dass der Abstand (a) zwischen der die Seitenwand (8) begrenzenden, die Knickstellen verbindenen Basis (27) und einer die Abreisskante (20) begrenzenden Sockellinie (S) in deren Scheitelpunkt (Z) geringer ist als die halbe Höhe (h) der Seitenwand (8).

4. Aufbewahrungsbehälter nach einem der Ansprüche 1 bis 3, dadurch gekennzeichnet, dass die Abreisskante (20) zumindest zwei in Abstand (b) zueinander verlaufende gekrümmte Kammlinien (Kᵢ, K₂) als geometrische Orte für die Zahnspitzen (21, 23) in der Abreisskante (20) wechselnd angeordneter langer und kurzer Zähnen (24, 22) aufweist.

5. Aufbewahrungsbehälter nach Anspruch 4, dadurch gekennzeichnet, dass zwischen den benachbarten Seitenkanten eines grossen und eines kleinen Zahnes (24, 22) eine Teilkreiskontur den Grund des Zahntales bestimmt, wobei deren Radius etwas geringer ist als der Abstand (b) der Kammlinien (K₁, K₂) voneinander.

6. Aufbewahrungsbehälter nach Anspruch 4 oder 5, dadurch gekennzeichnet, dass der Einschluss- und Öffnungswinkel (t) zwischen den Seitenkanten des kurzen Zahnes (22) etwa 50° beträgt.

7. Aufbewahrungsbehälter nach einem der Ansprüche 4 bis 6, dadurch gekennzeichnet, dass die Spitzen (23) zweier benachbarter grosser Zähne (24) einander parallel zur Seitenwand näher liegen als die Spitze des bei Zug an der Folienbahn zuerst berührten Zahnes (24) zur Spitze (21) des zwischen den beiden grossen Zähnen liegenden kurzen Zahnes (22).

8. Aufbewahrungsbehälter nach einem der Ansprüche 1 bis 7, dadurch gekennzeichnet, dass zumindest der Bereich zwischen den von der Spitze (21 oder 23) ausgehenden Seitenkante (26) des Zahnes (22 oder 24) mit einem Härter behandelt ist.

9. Aufbewahrungsbehälter nach wenigstens einem der Ansprüche 1 bis 8, dadurch gekennzeichnet, dass die Abreisskante (20) einstückiger Teil der Seitenwand (8) und ihr Verlauf durch eine von einer Schmalseite der Seitenwand (8) ausgehende, zu deren Längskante (40) in einem spitzen Winkel (y) gerichtete Gerade (R) sowie durch die daran zur Schachtellängsmitte (M) hin anschliessende Krümmungslinie/n (K₁, K₂) als geometrische Orte für die Spitzen (21, 23) der Zähne (22, 24) bestimmt ist.

10. Aufbewahrungsbehälter nach wenigstens einem der Ansprüche 1 bis 9, dadurch gekennzeichnet, dass das Ende der in Zugrichtung (x) vorderen Kammlinie (K₂) an der Längskante (19) der Seitenwand (8) vorgesehen und der Scheitelpunkt (Z) einer den Zahngrund der Zahntäler bestimmenden Sockellinie (S) auf der Mittellinie (M) in einem Abstand (e) zur benachbarten Schachtelkante (7) angeordnet ist, wobei bevorzugt die Seitenlänge (i) der Verpackungsschachtel (1, 31) etwa dem 20-fachen jenes Abstandes (e) sowie die Höhe (h) der Seitenwand (8) mehr als dem doppelten des Abstandes (e) entspricht.

11. Aufbewahrungsbehälter nach wenigstens einem der Ansprüche 1 bis 10, dadurch gekennzeichnet, dass die Höhe (h₁) der Deckellasche (13_{;}) kürzer ist als die Höhe (h) der die Abreisskante (20) enthaltenden Seitenwand (8), dass der die Abreisskante (20) enthaltenden Seitenwand (8) der Verpackungsschachtel (31) ein Zuschnittstreifen (33) zugeordnet ist, der durch wenigstens eine Sollreisslinie (34) od.dgl. in die Deckellasche (13ⱼ) sowie einen Zugstreifen (36) teilbar ausgebildet ist, wobei der Zugstreifen vor Ingebrauchnahme der Verpackungsschachtel an dieser festliegt.

12. Aufbewahrungsbehälter nach Anspruch 11, dadurch gekennzeichnet, dass auf der Aussenfläche von Deckellasche (13ⱼ) und Zugstreifen (33) eine an der Sollreisslinie (34) durch einen Trennschnitt (47) geteilte Haftschicht (45ₕ) angeordnet sowie von einem Schutzstreifen (46) überspannt ist, der gegebenenfalls mit dem auf dem Zugstreifen (36) festliegenden Abschnitt (45ₐ) der Haftschicht (45ₕ) fest verbunden ist.

## Claims

1. A container for a foil sheet (3) in the form of a package blank (1, 31) with a bottom (4), a back wall (9), a cover (12) and a side wall (8) and with a tear-off edge (20) situated between two end walls (6) and being provided with teeth (24) which terminate in a triangle, determined for separating the foil sheet which can be guided across the tear-off edge (20) by pulling at the free end of the foil, with the cetre lines (N) of the teeth (24) running about perpendicular to the adjacent edge of the package blank characterized in that the course of the tear-off edge (20) is determined by a line of curative (K₂) as geometric locus for the tips (23) of the teeth (24), whose centre is situated approximately on the centre line (M) of the longitudinal middle of the box, and that the tips (23) of the teeth (24) are formed by a triangle (25) of an aperture angle (W) of about 40°.

2. A container according to claim 1, characterized in that the base (27) of the triangle (25) determines on both sides break points in the lateral edges (26) of the tooth (24) and that the aperture angle (wᵢ) forming between the edge section (26a) is about 60°.

3. A container according to claim 2, characterized in that the distance (a) between the base (27) limiting the side wall (8) and connecting the break points and a base line (S) limiting the tear-off edge (20) is, in its vertex (Z), less than half the height (h) of the side walls (8).

4. A container according to one of claims 1 to 3, characterized in that the tear-off edge (20) is provided with at least two curved crest lines (Kᵢ, K₂) running at a distance (b) to each other as geometric locus for the tips (21, 23) of the long and short teeth (24, 22) arranged alternately in the tear-off edge.

5. A container according to claim 4, characterized in that between the adjacent lateral edge of a big and a small tooth (24, 22) the bottom of the valley of the tooth is determined by a contour of the graduated circle, the latter's radius being smaller than the distance (b) of the crest lines (Kᵢ, K₂) from each other.

6. A container according to claim 4 or 5, characterized in that the inclusion- and aperture angle (t) between the lateral edges of the short tooth (22) is about 60°.

7. A container according to one of claims 4 to 6, characterized in that the tips (23) of two adjacent big teeth (24) are closer to each other parallel to the side wall than the tip of the tooth (24) which is touched first when pulling on the foil with regard to the tip (21) of the short tooth (22) situated between the two big teeth.

8. A container according to one of claims 1 to 7, characterized in that the region between the lateral edge (26) of the tooth (22 or 24) departing from the tip (21 or 23) is treated with a hardener.

9. A container according to at least one of claims 1 to 8, characterized in that the tear-off edge (20) is a singlepiece part of the side wall (8) and its course is determined by a straight line (R) departing from a narrow side of the side wall (8) and directed towards the latter's longitudinal edge (40) in an acute angle (y) as well as by the lines of curvature (Kᵢ, K₂) following the straight line towards the longitudinal middle of the box as geometric locus for the tips (21, 23) of the teeth (22, 24).

10. A container according to at least one of claims 1 to 9, characterized in that the end of the crest line (K₂) which is ahead in the direction of the traction (x) is provided at the longitudinal edge (19) of the side wall (8) and that the summit (Z) of a base line (S) determining the bottom of the valley of the tooth is arranged on the centre line (M) at a distance (e) from the adjacent edge of the box (7), the side length (i) of the package blank (1, 31) corresponding to about the 20-fold of that distance (e) and the height (h) of the side wall (8) to more than twice the distance (e).

11. A container according to at least one of claims 1 to 10, characterized in that the height (h) of the tongue of the cover (13,) is shorter than the height (h) of the side wall (8) containing the tear-off edge (20), that the side wall (8) of the package blank (31) containing the tear-off edge (20) is associated with a blank strip (33) which is developed as at least one predetermined tear-off line (34) or the like in the tongue of the cover (13,) and a traction strip (36), the latter being fixed at the package blank prior to its use.

12. A container according to claim 11, characterized in that on the outer surface of the tongue of the cover (13;) and of the traction strip (33) there is arranged an adhesive layer (45ₕ) divided at the predetermined tear-off line (34) by means of a separating cut (47) and spanned by a safety stripe (46) which is, if necessary, tightly connected with the section (45a) of the adhesive layer (45ₕ) being located on the traction strip (36).

## Revendications

1. Récipient pour une feuille (3) en forme d'une boîte d'emballage (1, 31) avec fond (4), paroi arrière (9), couvercle (12) et paroi latérale (8) et avec une arête de rupture (20) qui se trouve entre deux parois frontales (6) et présente des dents (24) se terminant en triangle, destinée à couper la feuille qui peut être menée à travers de celle-ci en tirant à la fin libre de la feuille, l'axe (N) des dents (24) étant à peu près perpendiculaire comparé à l'arête de boîte voisine (7), caractérisé en ce que l'allure de l'arête de rupture (20) est déterminée par une ligne de courbure (K₂) comme lieu géométrique pour les pointes (23) des dents (24) dont le centre se trouve à peu près sur la ligne médiane (M) du milieu longitudinal de la boîte et que les pointes (23) des dents (24) sont constituées d'un triangle (25) avec un angle d'ouverture (W) d'environ 40°.

2. Récipient selon la revendication 1, caractérisé en ce que la base (27) du triangle (25) détermine des deux côtés des points de brisure dans les côtés latérales (26) de la dent (24) et que l'angle d'ouverture (wᵢ) se formant entre les sections d'arêtes (26a) est d'environ 60°.

3. Récipient selon la revendication 2, caractérisé en ce que la distance (a) entre la base (27) limitant la paroi latérale (8) et liant les points de brisure et une ligne de socle (S) limitant l'arête de rupture (20) est, dans son point culminant (Z) inférieure à la moitié de l'hauteur (h) de la paroi latérale (8).

4. Récipient selon une des revendications 1 à 3, caractérisé en ce que l'arête de rupture (20) présente au moins deux lignes de crête courbes (Kᵢ, K₂) se trouvant à distance (b) l'une par rapport à l'autre comme lieux géométriques pour les pointes (21, 23) de dents longues et courtes (24, 22) placées de manière alternante dans l'arête de rupture (20).

5. Récipient selon la revendication 4, caractérisé en ce que entre les arêtes latérales voisines d'une grande dent et d'une petite dent (24, 22) un contour de cercle gradué détermine le fond du creux de la dent dont le rayon est un peu inférieur à la distance (b) des lignes de crête (K₁, K₂) l'une par rapport à l'autre.

6. Récipient selon la revendication 4 ou 5, caractérisé en ce que l'angle d'inclusion et d'ouverture (t) entre les arêtes latérales de la dent courte (22) est d'environ 50°.

7. Récipient selon une des revendications 4 à 6, caractérisé en ce que les pointes (23) de deux grandes dents voisines (24) sont plus proches l'une par rapport à l'autre parallèlement à l'arête latérale que la pointe de la dent (24) qui est touchée la première lors de la traction à la feuille par rapport à la pointe (21) de la petite dent (22) se trouvant entre les deux grandes dents.

8. Récipient selon une des revendications 1 à 7, caractérisé en ce que au moins la zone entre l'arête latérale (26) de la dent (22 ou 24) partant de la pointe (21 ou 23) est traitée avec un durcisseur.

9. Récipient selon au moins une des revendications 1 à 8, caractérisé en ce que l'arête de rupture (20) est partie d'une seule pièce de la paroi latérale (8) et que son allure est déterminée par une ligne droite (R) partant d'un petit côté de la paroi latérale (8), et étant placée d'un angle aigu (y) à son arête longitudinale (40) ainsi que par la/les ligne(s) courbe(s) (Kᵢ, K₂) s'y rattachant vers le centre longitudinal (M) de la boîte comme lieux géométriques pour les pointes (21, 23) des dents (22, 24).

10. Récipient selon au moins une des revendications 1 à 9, caractérisé en ce que la fin de la ligne crête (K₂) avant, vu de la direction de traction (x), est prévue à l'arête longitudinale (19) de la paroi latérale (8) et que le point culminant (Z) d'une ligne de socle (S) déterminant le fond des creux de la dentse trouve sur la ligne médiane (M) d'une distance (e) par rapport à l'arête voisin (7), la longueur d'arête (i) de la boîte d'emballage (1, 31) correspondant de préférence au vingtuple de la distance (e), la hauteur (h) de la paroi latérale (8) correspondant au plus ou double de la distance (e).

11. Récipient selon au moins une des revendications 1 à 10, caractérisé en ce que l'hauteur (hᵢ) de la languette de couvercle (13_{;}) est inférieure à l'hauteur (h) de la paroi latérale (8) contenant l'arête de rupture (20), que la paroi latérale (8) de la boîte d'emballage (31) contenant l'arête de rupture (20) possède une pièce découpée (33) qui présente au moins une ligne destinée à la rupture (34) ou une chose semblable se partageant en languette de couvercle (13ⱼ) et bande de traction (36), la bande de traction étant fixée à la boîte d'emballage avant l'usage de celle-ci.

12. Récipient selon la revendication 11, caractérisé en ce que sur la face extérieure de la languette de couvercle (13ⱼ) et la bande de traction (33) se trouve une couche d'adhérence (45ₕ) partagée à la ligne destinée à la rupture (34) moyennant une coupe (47), cette couche étant jetée d'une bande de protection (46) qui est le cas échéant liée de manière fixe à la section (45a) de la couche d'adhérence (45ₕ) se trouvant sur la bande de section (36).
